# EUROPÄISCHE PATENTSCHRIFT

(11) **EP 1 914 143 B1**
(45) Veröffentlichungstag und Bekanntmachung des Hinweises auf die Patenterteilung: **05.01.2011**
(21) Anmeldenummer: 06125115.3
(22) Anmeldetag: 30.11.2006
(51) Int. Cl.: B61D 19/02

(54) **Schienenfahrzeug mit einer Schiebetür**
Rail Vehicle with a Sliding Door
Véhicule ferroviaire avec porte coulissante

(30) Priorität: 02.12.2005 DE 102005057903
(43) Veröffentlichungstag der Anmeldung: 23.04.2008
(73) Patentinhaber: SIEMENS AKTIENGESELLSCHAFT, 80333 München (DE)
(72) Erfinder: Leopold, Gerald, 8521 Wettmannstätten (AT)

(56) Entgegenhaltungen:
- CA-A- 1 016 813
- CH-A5- 679 385
- DE-C1- 4 300 715
- DE-U1- 9 214 449
- DE-U1- 9 415 817
- DE-U1- 29 708 272

## Beschreibung

Die Erfindung betrifft ein Schienenfahrzeug, insbesondere einen Reisezugwagen, mit einer Schiebetür die stirnwandseitig angeordnet ist und als Wagenübergangstür eingesetzt wird.

Bei Reisezugwagen ist es allgemeiner Stand der Technik, Stirnwandschiebetüren vom Innenraum des Wagenkastens aus zu montieren. Das Türportal dieser Schiebetüren bzw. die Rohbaukonstruktion des Wagenkastens dient dabei auf der Innenseite als Anschlussflanschfläche für diverse Fanghaken, Dichtleisten oder Dichtrahmen. Ein beispielsweise bei Glasbruch erforderlicher Ausbau des Türflügels derartig eingebauter Schiebetüren ist nur nach vorheriger, umfangreicher Demontage von Innenanbauten des Wagenkastens (wie Schränke, Wände, etc.) möglich.

Der Erfindung liegt die Aufgabe zugrunde, bei einem Schienenfahrzeug der gattungsgemäßen Art eine Schiebetür so zu gestalten und anzubringen, dass sie bei unterschiedlichen Umgebungen, die insbesondere durch die Bauweisen eines geschlossenen Wagenüberganges oder eines Wulstüberganges repräsentiert sind, von der Fahrzeugaußenseite eingebaut und für einen möglichst einfachen Tausch des Türflügels auch ausgebaut werden kann.

Diese Aufgabe wird erfindungsgemäß dadurch gelöst, dass die Schiebetür als einflügelige Tascheninnenschiebetür ausgebildet ist und mit einer Portalverkleidung zusammenwirkt, die von der Fahrzeugaußenseite demontierbar ausgeführt ist.

Durch den Einsatz der einflügeligen Tascheninnenschiebetür ergibt sich vorteilhaft eine große lichte Öffnung in der Breite und Höhe des Wagenüberganges. Durch die gezielte Abstimmung zwischen dem Wagenkasten-Rohbau und den brandschutztechnischen Portalverkleidungen, welche von der Fahrzeugaußenseite demontierbar gestaltet sind, ist ein System geschaffen, dass eine einfache Demontage des Türflügels von der Fahrzeugaußenseite ermöglicht, ohne Entfernung wesentlicher Innenanbauteile. Vor allem für den Fahrzeugbetreiber ergibt sich daraus bei etwaigem Tausch eines Türflügels eine kurze Reparaturzeit, die sich günstig auf die Verfügbarkeit des Fahrzeuges auswirkt. Die technischen Anforderungen, speziell des Brandschutzes, werden nach der Montage wieder erfüllt. Im Übrigen ist die variable Kombinierbarkeit mit geschlossenen Übergängen oder auch Wulstübergängen für Reisezugwagen gegeben.

In der Zeichnung sind zwei Ausführungsbeispiele der Erfindung prinzipartig dargestellt, die im Weiteren näher beschrieben werden. Es zeigen
- Fig. 1: den Endbereich eines Reisezugwagens mit einem Wulstübergang, in einer Schnittansicht von oben,
- Fig. 2: den Endbereich eines Reisezugwagens mit einem geschlossenen Übergang, ebenfalls in einer Schnittansicht von oben,
- Fig. 3: einen die Fig. 2 ergänzenden Vertikalschnitt.

Der Reisezugwagen gemäß Fig. 1 ist mit Fahrgastsitzen 3 und einer Innenverkleidung 4 ausgerüstet. Dieser Reisezugwagen besitzt einen Wulstübergang 5. Unterschiedlich dazu weist der in Fig. 2 gezeigte Reisezugwagen einen geschlossenen Übergang 6 und einen durch Trennwände 8 begrenzten Tunnel 7 als Durchgang für Fahrgäste auf. Auf beiden Seiten des Tunnels 7 befinden sich Räume 9 für die Unterbringung von Ausrüstungskomponenten, wobei diese Räume 9 beispielsweise als Schaltschrank genutzt werden können.

Bei beiden Reisezugwagen ist stirnwandseitig eine Schiebetür angeordnet, die als Wagenübergangstür eingesetzt wird. Diese Schiebetür ist als einflügelige Tascheninnenschiebetür 1 ausgebildet, deren Türflügel aus der hier gezeigten geschlossenen Position für das Öffnen des Überganges in eine Türtasche 10 des Wagenkastens einschiebbar ist. Es versteht sich, dass der Türflügel dieser Schiebetür 1 in entsprechenden Führungen gehalten ist, siehe beispielsweise die Führungsschiene 11 in Fig. 3. Um den Türflügel der Schiebetür 1 vom Übergang 5 bzw. 6 leicht ein- und ausbauen zu können, ist eine mit der Schiebetür 1 zusammenwirkende Portalverkleidung 2 so angebracht, dass sie von der aus Fahrzeugaußenseite zu demontieren ist. Der Türflügel der Schiebetür 1 ist im Übrigen als Brandschutzflügel ausgeführt und erlaubt im Übergangsbereich eine für die Fahrgäste angenehme große lichte Öffnung in der Breite und Höhe.

## Patentansprüche

1. Schienenfahrzeug mit einer Schiebetür, die stirnwandseitig angeordnet ist und als Wagenübergangstür eingesetzt wird, **dadurch gekennzeichnet, dass** die Schiebetür als einflügelige Tascheninnenschiebetür (1) ausgebildet ist und mit einer Portalverkleidung (2) zusammenwirkt, die von der Fahrzeugaußenseite demontierbar ausgeführt ist.

## Claims

1. Rail vehicle with a sliding door which is arranged on an end wall and is used as a car junction door, **characterized in that** the sliding door is embodied as a single-wing pocket interior sliding door (1) and interacts with gantry cladding (2) which is embodied in such a way that it can be removed from the outside of the vehicle.

## Revendications

1. Véhicule ferroviaire ayant une porte coulissante qui est disposée du côté de la paroi frontale et qui est utilisée comme porte de passage entre les voitures, **caractérisé en ce que** la porte coulissante est constituée sous la forme d'une porte ( 1 ) coulissante intérieure à poche à un ventail et coopère avec un panneautage ( 2 ) de portique qui est réalisé de manière à pouvoir être démonté du côté extérieur du véhicule.
